# EUROPÄISCHE PATENTSCHRIFT

(11) **EP 4 245 957 B1**
(45) Veröffentlichungstag und Bekanntmachung des Hinweises auf die Patenterteilung: **22.07.2026**
(21) Anmeldenummer: 23162027.9
(22) Anmeldetag: 15.03.2023
(51) Int. Cl.: E06B 3/96, E06B 1/70

(54) **TÜRRAHMEN MIT BODENSCHWELLE**
DOOR FRAME WITH THRESHOLD
CADRE DE PORTE AVEC SEUIL

(30) Priorität: 16.03.2022 DE 102022106097
(43) Veröffentlichungstag der Anmeldung: 20.09.2023
(73) Patentinhaber: Veka AG, 48324 Sendenhorst (DE)
(72) Erfinder: Schmitz, Hermann, 48324 Sendenhorst (DE); Wagner, Artur, 48324 Sendenhorst (DE)
(74) Vertreter: Cohausz Hannig Borkowski Wißgott

(56) Entgegenhaltungen:
- DE-A1- 102015 120 739
- DE-U1- 202011 050 519

## Beschreibung

Die Erfindung betrifft einen Türrahmen mit seitlichen Türpfosten, die an ihren oberen Enden mit einem oberen Türholm und an ihren unten Enden mit einer unteren Bodenschwelle verbunden sind, wobei die Bodenschwelle einen Grundkörper umfasst, auf den oberseitig ein Außenprofil und ein Innenprofil aufgesetzt sind, die jeweils zumindest teilweise den Trittflächenbereich der Bodenschwelle bilden.

Die in der Beschreibung genannten Richtungsangaben beziehen sich auf eine fachübliche Einbausituation des Türrahmens. Außen bedeutet dabei gerichtet zu oder näher an der äußeren Umgebung des Türrahmens, also der Wetterseite und innen bedeutet gerichtet zu oder näher zum Innenraum. Das Außenprofil ist somit am Grundkörper wetterseitig angeordnet und das Innenprofil raumseitig.

Ein solcher Grundkörper kann beispielsweise aus PVC ausgebildet sein, insbesondere als Hohlkammerprofil.

Eine solche Bodenschwelle des Türrahmens ist vorgesehen, um im Einbauzustand mit dem unteren Bereich eines Drehtürflügels im geschlossenen Zustand einer Tür dichtend zusammenzuwirken.

Aus dem Stand der Technik ist z.B. aus der EP 2 957 702 B1 ein Türschwellensystem für eine Haustür, eine Ladentür oder dergleichen mit einer solchen Bodenschwelle bekannt. Nachteilig bei der bekannten Bodenschwelle ist es, dass nicht alle begehbaren Trittflächenbereiche nach einer Abnutzung oder Beschädigung komfortabel ausgetauscht werden können, da die Profile, welche den Trittflächenbereich bilden bis unter die seitlichen Türpfosten reichen. Um den sichtbaren und begehbaren Trittflächenbereich auswechseln zu können, ist der vollständige Abbau der Türrahmenkonstruktion erforderlich, zumal in dem bekannten Stand der Technik auch der Grundkörper mit seiner oberen Oberfläche einen Trittflächenteilbereich bereitstellt.

DE 20 2011 050 519 U1 und DE 10 2015 120 739 A1 offenbaren ebenfalls einen Türrahmen.

Die Aufgabe der Erfindung besteht somit darin einen Türrahmen mit einer vorzugsweise barrierefreien Bodenschwelle bereitzustellen, die einen einfachen Austausch, der den Trittflächenbereich bildenden Profile ermöglicht, ohne den Türrahmen demontieren zu müssen, insbesondere ohne die Türpfosten von der Bodenschwelle zu trennen.

Bodenschwellen gelten nach der DIN 18040 als barrierefrei, wenn sie ein Höhenniveau zwischen 0 und 20 mm über der Oberkante des fertigen Fußbodens aufweisen. Türrahmen mit solchen Bodenschwellen sind auch bei der Erfindung bevorzugt.

Diese Aufgabe wird dadurch gelöst, dass die unteren Enden der Türpfosten an dem Grundkörper befestigt sind und das Innenprofil und das Außenprofil im Einbauzustand in der lichten Weite zwischen den Türpfosten von oben klemmend und lösbar auf den Grundkörper aufgesetzt sind.

Vorzugsweise ist ein jeweiliger Türpfosten direkt auf dem Grundkörper aufstehend an diesem befestigt. Vorzugsweise kann dafür die untere Stirnfläche eines jeweiligen Türpfostens an die Oberflächenkontur des Grundkörpers angepasst sein, z.B. durch eine Fräsung.

Wenn die Türpfosten nicht direkt auf dem Grundkörper aufstehen, kann es bevorzugt vorgesehen sein, dass sie über einen Konturverbinder mittelbar auf dem Grundkörper aufstehen, insbesondere wobei der Konturverbinder selbst nicht zum Trittflächenbereich beiträgt, insbesondere also auch nicht ausgetauscht werden muss. In diesem Fall kann die untere Stirnfläche der Türpfosten stumpf / plan geschnitten sein. Vorzugsweise ist der Konturverbinder dann oberseitig z.B. plan und unterseitig an die Oberflächenkontur des Grundkörpers angepasst.

Durch die bevorzugte Konstruktion, dass die Türpfosten direkt auf dem Grundkörper aufstehen, wird erzielt, dass zwischen der Stirnfläche der Türpfosten und dem Grundkörper kein weiteres Bauteil mehr zwischengefügt ist.

**In** allen Ausführungen der Befestigung zwischen Türpfosten und Grundkörper ist es erfindungsgemäß vorgesehen, dass das Außenprofil und das Innenprofil selbst nicht zwischen der Stirnfläche des Türpfostens und der Oberfläche des Grundprofils angeordnet sind.

Vorzugsweise weist der Grundkörper der Erfindung selbst keinen Oberflächenbereich auf, der zum Trittflächenbereich beiträgt. So wird erzielt, dass der Grundkörper bei einer Notwendigkeit den Trittflächenbereich zu ersetzten selbst nicht ausgetauscht werden muss.

Durch einen Einbau von Innenprofil und Außenprofil in der lichten Weite zwischen den Türpfosten wird erzielt, dass diese Profile selbst nicht bis unter die Stirnfläche der Türpfosten reichen und somit nach oben vom Grundkörper abziehbar und wechselbar sind, ohne die Türpfosten vom Grundkörper entfernen zu müssen.

Die Erfindung bringt neben der montagefreundlichen und kostengünstigen Auswechselung, weitere Vorteile mit sich.

Der Grundkörper kann vorzugsweise als ein Extrusionsprofil ausgebildet sein, das längenunabhängig an seiner Oberseite in der Längsrichtung gleichbleibende Anschlussgeometrien für das Innenprofil und Außenprofil aufweist. Durch diese einheitliche Geometrie an der Oberseite des Grundkörpers, können weiterhin vorzugsweise sowohl Standard-barrierefreie Bodenschwellen mit einem Aufbau von bis zu 20 mm über Bodenniveau, als auch sogenannte Null-mm Bodenschwellen, bei denen das Trittniveau identisch mit dem angrenzenden Bodenniveau ist, realisiert werden.

Vorzugsweise kann ein rauminnenseitiger vertikaler oder horizontaler Flächenbereich des Innenprofils eine Dichtfläche bilden, die im geschlossenen Zustand einer Tür mit einer Dichtung der Tür, insbesondere einer Dichtung am Anschlag der Tür, dichtend zusammenwirkt.

Für alle Schwellen-Varianten gilt vorzugsweise einheitlich, dass das raumseitig angeordnete Innenprofil stumpf auf ein lichtes Maß geschnitten ist, welches kleiner oder gleich dem Abstand, zwischen den sich gegenüberliegenden Türpfosten am Ort des Innenprofils ist. Vorzugsweise wird das Innenprofil auf ein Maß kleiner oder gleich dem Abstand zwischen den Oberflächen der sich gegenüberliegenden Glasleistennute der Türpfosten geschnitten. Das Maß kann auch kleiner oder gleich dem Abstand zwischen den in der Glasfalzfläche der Türpfosten befestigten hochstehenden Laschen von Laschenverbindern sein, die zur Befestigung zwischen Türpfosten und Grundkörper dienen.

Weiterhin kann bevorzugt vorgesehen sein, dass das Außenprofil auf ein Maß kleiner oder gleich dem lichten Maß zwischen den Türpfosten am Ort des Außenprofils stumpf geschnitten ist. Dieses Maß kann vorzugsweise kleiner oder gleich dem Abstand zwischen Laschenverbindern sein, insbesondere zwischen den jeweiligen den Grundkörper überdeckenden Teilen der Laschenverbinder sein (insbesondere den horizontalen Laschenbereichen), mit denen der Grundkörper mit den Türpfosten verbunden ist. Das Maß kann bei dem Außenprofil insbesondere auch kleiner oder gleich dem Abstand zwischen den sich gegenüberliegenden Überschlägen/Anschlägen der Türpfosten sein.

Insbesondere ergibt sich eine Ausführung bei der das Außenprofil kürzer stumpf geschnitten ist als das Innenprofil.

Unter stumpf geschnitten wird vorzugsweise verstanden, dass der Schnitt in einem Winkel von 90 Grad zur Längserstreckungsrichtung des jeweiligen Profils erfolgt.

Eine bevorzugte Ausführungsform kann dabei vorsehen, dass ein den Grundkörper überdeckender Teilbereich, insbesondere horizontaler Teilbereich eines Laschenverbinders eine Verlängerung des Trittflächenteilbereichs des Außenprofils bildet, insbesondere wobei eine Dichtplatte an diesem Teilbereich, insbesondere außenseitig, befestigt ist, insbesondere eine separate Dichtplatte form- und/oder kraftschlüssig befestigt ist, vorzugsweise wobei die Dichtplatte eine zur Wetterseite und/oder zum Außenprofil abfallende Schräge aufweist.

Vorzugsweise ist das Außenprofil mit seinen stirnseitigen Stoßkanten zwischen den Laschenverbindern, insbesondere auch den Dichtplatten angeordnet.

Bevorzugt ist es vorgesehen, dass der Grundkörper von dem Innenprofil und dem Außenprofil oberseitig betrachtet in Richtung senkrecht zu seiner Längserstreckung vollständig und lückenlos abgedeckt ist.

Vorzugsweise liegen das Innenprofil und das Außenprofil in einer Richtung senkrecht zu deren Längserstreckung kontaktierend aneinander an. Hierdurch ergibt es sich, dass zwischen diesen Profilen kein Trittflächenteilbereich liegt, der dem Grundkörper zugeordnet ist, wie es im genannten Stand der Technik der Fall ist.

Vorzugsweise ist vorgesehen, dass die am Innenprofil und am Außenprofil angeordneten Trittflächenteilbereiche alleinig den gesamten Trittflächenbereich der Bodenschwelle bilden.

Das Außenprofil ist vorzugsweise aus einem Metall, insbesondere aus Aluminium ausgebildet und das Innenprofil aus Kunststoff, insbesondere PVC, ausgebildet. Das Außenprofil ist somit bevorzugt auf den vorderen, zur Wetterseite weisenden Bereich auf den Grundkörper aufgesetzt. Durch die unterschiedlichen Materialien und damit einhergehenden Wärmeleitfähigkeiten der Profile kann eine thermische Trennung erzielt werden.

Vorzugsweise ist vorgesehen, dass das Außenprofil, insbesondere unter seinem Trittflächenteilbereich, mindestens zwei Klemmstege, insbesondere mit aufeinanderzuweisenden Klemmnasen, aufweist, die klemmend oder rastend um mindestens zwei, vorzugsweise hinterschnittene Raststege des Grundkörpers herum angeordnet sind.

Die Klemmstege, insbesondere mit den Klemmnasen, können vorzugsweise parallel zueinander und spiegelbildlich symmetrisch ausgebildet sein und die Raststege parallel zueinander und spiegelbildlich symmetrisch ausgebildet sein. Das Außenprofil weist bevorzugt in allen Ausführungen eine zur Wetterseite abfallende Wasser-Ablaufschräge auf.

Eine Ausführung, insbesondere die zur Ausbildung von Null-mm-Bodenschwellen geeignet ist, kann dabei vorzugsweise vorsehen, dass das Außenprofil, insbesondere dessen Wasser-Ablaufschräge, ein Aufnahmeprofil für wenigstens ein weiteres Trittprofil bildet mit mindestens einem nach oben weisenden Raststeg, der/ die rastend mit Raststegen, an dem wenigstens einen Trittprofil verbindbar sind.

Bei Vorhandensein von mehreren Raststegen auf dem Außenprofil bzw. dessen Wasser-Ablaufschrägen, können diese mit zur Wetterseite zunehmender Raststeghöhe auf der Wasser-Ablaufschräge des Außenprofils angeordnet sein, insbesondere so, dass die oberen Enden der Raststege alle dieselbe Höhe haben, insbesondere in einer gemeinsamen horizontalen Ebene liegen.

Da der Grundkörper bei verschiedenen Dimensionierungen/Ausführungsformen an seiner Oberseite eine vorzugsweise immer gleiche Anschlussgeometrie aufweist, können die aufzusetzenden, insbesondere aufzuklipsenden Profile, dank der ebenfalls immer gleich ausgebildeten Rast- und Klemmstege an ihrer jeweiligen Unterseite, auf den Grundkörper von oben aufgesetzt / aufgeklipst werden. Damit ist stets eine standardisierte Bodenschwellenkonstruktion gegeben, welche die Verwendung von Einheitsprofilen vorsieht. Dies ist kostengünstig und vermeidet eine unnötige Teilevielfalt.

Der Grundkörper ist vorzugsweise von maximal zwei aufsetzbaren Profilen unmittelbar, vollständig und lückenlos abgedeckt, zumindest betrachtet in der Richtung senkrecht zur Längserstreckung, also der Durchtrittsrichtung, wobei ein Außenprofil vorzugsweise aus einem Metall besteht und ein Innenprofil aus Kunststoff oder wenigstens eines der Profile, ggfs. beide aus Materialien bestehen, die die Eigenschaften von PVC und Metall vereinen, wie zum Beispiel Verbundwerkstoffe, z.B. GFK.

Hierbei wird das Außenprofil, insbesondere welches direkt alleinig das Trittprofil bildet oder welches ein Aufnahmeprofil bildet mit wenigstens einem aufgesetzten Trittprofil auf den vorderen, zur Wetterseite weisenden Bereich auf den Grundkörper aufgesetzt, insbesondere aufgeklipst und das Innenprofil auf den zum Innenraum weisenden Bereich auf den Grundkörper aufgesetzt, insbesondere aufgeklipst. Damit ist die Funktion einer thermisch getrennten Bodenschwelle umgesetzt, die sich dadurch auszeichnet, dass sie Kälte nicht an andere Bauteile der Tür abgibt.

Das wenigstens eine Trittprofil kann z.B. aus Aluminium oder EPDM-Gummimaterial hergestellt sein.

Da das Außenprofil vorzugsweise auch als Entwässerungsprofil fungiert, ist es bevorzugt mit Entwässerungsdurchbrüchen, wie z.B. Bohrungen oder Ausstanzungen versehen und auf den Grundkörper aufgesetzt.

Das vorzugsweise wenigstens zwei Entwässerungskanäle enthaltene als Entwässerungsprofil dienende Außenprofil ist vorzugsweise derart aufgebaut, dass der zur Außenseite liegende äußere Kanal mit Entwässerungsbohrungen oder Entwässerungsschlitzen unterhalb der Türschwelle bzw. außerhalb der Gebäudeabdichtung versehen ist. Die Regenwasserableitung kann auch durch Bohrungen und Öffnungsschlitze horizontal nach außen erfolgen. Dabei ist vorzugsweise zur Entwässerung außerhalb der Gebäudeabdichtung eine wasserdurchlässige Schicht unterhalb des Wasserablaufes anzuordnen oder ein Kanal vorzusehen. Z.B. kann der Grundkörper im Bereich unter der Wasser-Ablaufschrägen des Außenprofils einen Entwässerungskanal aufweisen, insbesondere unter einem entfernbaren Deckel.

Nach einer vorteilhaften Ausgestaltung der Erfindung ist das als Entwässerungsprofil dienende Außenprofil auf den vorderen, d.h. außenseitigen bzw. wetterseitigen Bereich des Grundkörpers aufsetzbar.

Somit kann insbesondere das eindringende Wasser in die Öffnungen der Kanäle aufgenommen werden, welches dann pfostenseitig im Eckbereich entsprechend in den Grundkörper abgeführt wird und durch Schlitze in den Boden gelangt.

Hierzu ist vorzugsweise das Außenprofil an seinen freien Enden mit je einer Dichtplatte, z.B. aus PVC, zwischen den Türpfostenenden des Türrahmens eingebunden. Der Spalt zwischen dem freien Ende des Außenprofils und dem Türpfosten bildet eine Öffnung zur Ableitung von Regenwasser, welches ins Erdreich abgeleitet werden kann. Das Außenprofil ist vorzugsweise beidseitig an der Stoßkante mit je einem Laschenverbinder, z.B. aus Zinkdruckguß, und einer Dichtplatte, z.B. aus PVC, zwischen den Türpfosten eingebunden.

Der Laschenverbinder und die Dichtplatte werden hierbei, insbesondere konturkonform, zum Außenprofil jeweils endseitig an das Außenprofil in Richtung zur Bodenschwelle und zum Türpfosten angeordnet. Die Dichtplatte, insbesondere mit angepasster Formung, ist vorzugsweise als Wasserablauf mit einer Schräge ausgebildet und leitet hierbei das anfallende Wasser, das sich in den Ecken sammelt bzw. hineingedrückt wird, nach außen hin ab. Das Wasser wird oberflächlich abgeleitet und gelangt nicht in den Grundkörper. Die Dichtplatte aus PVC kann am Laschenverbinder aus Zinkdruckguss durch eine Klemmverbindung befestigt sein.

Bei Regen und Winddruck hilft es, dass das Außenprofil vorzugsweise eine Wasserstaustufe aufweist, insbesondere am Übergang zwischen dem Trittflächenteilbereich des Außenprofils und der Wasserablaufschräge. Die Wasserstaustufe kann vorzugsweise durch den wetterseitigen Wandbereich eines Klemmstegs gebildet sein. Weiter bevorzugt ist der Trittflächenteilbereich des Außenprofils an der Wasserstaustufe unterschnitten, insbesondere überragt er also die Wasserstaustufe in horizontaler Richtung.

Hereindrückendes Wasser kann so einfacher zurückgehalten werden.

Ein Verfahren zur Verarbeitung und Montage eines Türrahmens mit einer Bodenschwelle kann folgende Schritte aufweisen:
Der Grundkörper wird auf das benötigte Maß geschnitten, insbesondere mit wenigstens einer Armierung, vorzugsweise wenigstens zwei Armierungen versehen.

Laschenverbinder, z.B. aus Zinkdruckguss, insbesondere zusammen mit Dichtplatte, z.B. aus PVC, werden am Grundkörper, z.B. aus PVC, insbesondere oberseitig auf diesem befestigt,

Der Grundkörper wird mit weiteren Verbindern, z.B. aus PVC, rechts und links stirnseitig außen versehen und mit diesen in die Türpfosten eingeschoben und befestigt, insbesondere durch Verschrauben mittels der Laschenverbinder und/oder Verbinder. Aufgrund dieser stirnseitigen Verbinder kann der Grundkörper kürzer geschnitten werden als der Abstand zwischen den voneinander wegweisenden Außenflächen der Türpfosten.

Das Außenprofil wird auf ein Maß kleiner gleich dem lichten Maß zwischen den beiden Türpfosten, insbesondere zwischen den beiden Laschenverbindern, insbesondere auch den beiden Dichtplatten geschnitten und von oben auf den Grundkörper aufgesetzt, insbesondere in diesen eingeklipst, vorzugsweise werden weitere Trittprofile auf das Außenprofil aufgesetzt.

Das Innenprofil wird auf ein Maß kleiner gleich dem lichten Maß zwischen den Türpfosten, insbesondere kleiner gleich dem Maß zwischen den Glasleistenoberflächen der Türpfosten und/oder der aufstehenden Lasche der Laschenverbinder oder zwischen Schließteilen, geschnitten und auf den Grundkörper aufgesetzt, insbesondere durch Einklipsen, vorzugsweise durch Eindrehen.

Die unteren Stirnflächen der Türpfosten können dabei auf Kontur gefräst sein und hierdurch an die Oberflächenkontur des Grundkörpers angepasst sein oder alternativ stumpf geschnitten werden, insbesondere dann mittels eines Konturverbinders mit dem Grundkörper verbunden werden, insbesondere der unterseitig die Kontur der Oberfläche des Grundkörpers nachbildet und oberseitig plan ist. Es kann vorgesehen sein, die Laschenverbinder in den Grundkörper zumindest bereichsweise einzuschieben.

Die Laschenverbinder werden vorzugsweise außenseitig mit Dichtplatte an dem Grundkörper mit Schrauben befestigt, z.B. 2 Schrauben waagerecht zur Verbindung mit dem Türpfosten und zwei Schrauben vertikal mit dem Grundkörper.

Auch die seitlich am Grundkörper angeordneten Verbinder können in die Türpfosten vorzugsweise zumindest bereichsweise eingeschoben und verschraubt werden.

Je nachdem welche Bodenschwellen-Variante benötigt wird, wird das jeweils nötige Außenprofil gewählt.

Bei der barrierefreien Null-mm-Bodenschwelle wird vorzugsweis nach dem Einklipsen des Außenprofils durch dessen Durchbrüche ein Loch in den Grundkörper gebohrt.

Die Reihenfolge der Schritte ist im Wesentlichen in der genannten Reihenfolge einzuhalten kann aber auch variiert werden.

Die Erfindung wird nachfolgend mit Bezug auf die Zeichnungen näher erläutert.

Die Figuren zeigen im Einzelnen:
- Fig. 1: eine Schnittdarstellung einer barrierefreien Bodenschwelle mit Flügelprofil im montierten Zustand
- Fig. 1a: eine perspektivische Eckansicht einer barrierefreien Bodenschwelle im montierten Zustand von der Raumseite aus
- Fig. 1b: eine perspektivische Eckansicht einer barrierefreien Bodenschwelle im montierten Zustand von der Wetterseite aus
- Fig. 2: eine Schnittdarstellung einer barrierefreien Null-mm Bodenschwelle mit Flügelprofil im montierten Zustand
- Fig. 2a: eine perspektivische Eckansicht einer barrierefreien Null-mm Bodenschwelle im montierten Zustand von der Raumseite aus
- Fig. 2b: eine perspektivische Eckansicht einer barrierefreien Null-mm Bodenschwelle im montierten Zustand von der Wetterseite aus
- Fig. 3: eine Schnittdarstellung einer barrierefreien Bodenschwelle mit Flügelprofil im montierten Zustand mit aufgesetztem PVC-Grundkörper ohne Sockelprofil im Boden
- Fig. 4: eine Schnittdarstellung einer barrierefreien Null-mm Bodenschwelle mit Flügelprofil im montierten Zustand mit auf einem Fußboden aufgesetztem Grundkörper und Balkonanschlussprofil

In Figur 1 ist eine Schnittdarstellung einer barrierefreien Bodenschwelle mit Flügelprofil 20 im montierten Zustand dargestellt. Die Bodenschwelle 10 hat einen Höhenunterschied zum Bodenniveau OKFFB (Oberkante des fertigen Fußbodens) von z.B. 20 mm oder weniger und gilt nach DIN 18040 noch als barrierefrei.

Durch diese Erhöhung findet das nach innen öffenbare, drehbar gelagerte Flügelprofil 20 mit dem Anschlag 21 eine rauminnenseitige Fläche an der Bodenschwelle 10, insbesondere innenseitige vertikale Fläche am Innenprofil, an die es anschlagen kann. Der Falzbereich a weist bei dieser Ausführungsform eine Höhe a auf.

Der Grundkörper 11 bildet in dieser Ausführung gleichzeitig den Sockel der Bodenschwelle 10 und ist einstückig ausgeführt. Das bringt den Vorteil mit sich, dass er keine Fugen aufweist, in die Wasser eindringen kann.

Der Grundkörper 11 dieser Ausführung hat vorzugsweise zwei Armierungskammern 14 in die Stahlverstärkungen aufgenommen sein können. Eine vorzugsweise zusätzliche im Vergleich zu den Armierungskammern 14 kleine Kammer bietet Platz für einen Flachstahl 80, der anstelle eines Hohlkammerstahls verwendet werden kann.

Das Außenprofil 13, welches vorzugsweise aus Aluminium gefertigt ist, ist mit einer Neigung nach außen versehen, die den Wasserablauf nach außen begünstigt. Das Außenprofil 13 ist auf die Raststege 11a des PVC-Grundkörpers 11, die vorzugsweise mit Hinterschnitt ausgeführt sind, aufgesetzt. Unter dessen Trittflächenteilbereich 19" weist das Außenprofil 13 vorzugsweise vertikale Klemmstege 13a auf, die von außen um die Raststege 11a des Grundkörpers herumgreifen. Die Raststege 11a sind somit zwischen den Klemmstegen 13a, 13b aufgenommen. Die Klemmstege 13a, 13b dienen zuerst als Positionierungshilfe. Beim Aufdrücken des Außenprofils 13 von oben, gleiten die Klemmstege 15a an den Raststegen 11a des Grundkörpers entlang, bis die Klemmnasen 13b mit den Raststegen 11a einrasten, insbesondere in deren hinterschnittenen Bereich einrasten. Die Klemmnasen 13b sind vorzugsweise einander gegenüberliegend und weisen aufeinander zu.

Das Außenprofil 13 sitz fest auf dem Grundkörper 11, kann aber jederzeit von diesem gelöst werden. Die Rastverbindung ist ohne weiteres trennbar, denn der Grundkörper 11 verfügt über Raststege 11a aus einem Material, insbesondere PVC, welches eine Grundelastizität besitzt. Die leichte Beweglichkeit ermöglicht es, dass die Raststege 11a beim Trennvorgang so viel nachgeben, wie erforderlich ist, um die Klemmnase 13b, insbesondere aus dem Hinterschnitt, zu lösen. Sollte durch Abnutzung oder Beschädigung ein Auswechseln des Außenprofils 13 nötig werden, so ist dies komfortabel möglich, da es nicht bis unter die Türpfosten reicht.

Diese Variante bietet sich insbesondere für Neubausituationen an.

Die Figuren 1a und 1b zeigen die perspektivische Eckansicht einer barrierefreien Bodenschwelle im montierten Zustand von der Raum- und von der Wetterseite aus.

Das Außenprofil 13 ist an seiner stirnseitigen Stoßkante 17 mit einem Laschenverbinder 50, vorzugsweise aus Zinkdruckguß, -und einer Dichtplatte 51, vorzugsweise aus PVC, am Türpfosten 41 angelegt. Laschenverbinder 50 und Dichtplatte 51 grenzen somit in der Längserstreckungsrichtung an das Außenprofil 13 an. Die Dichtplatte 51 wird bevorzugt durch Aufbringen von einem Kleber, insbesondere PVC-tauglichen Kleber, insbesondere ober- und unterhalb der Dichtplatte 51, mit dem Türpfosten sowie dem Grundkörper 11 der Bodenschwelle wasserdicht verbunden.

Der Laschenverbinder 50 und die Dichtplatte 51 werden hierbei konturkonform zum Außenprofil 13 jeweils endseitig an das Außenprofil 13 im Übergang zur Bodenschwelle 10 und zum Türpfosten 41 angeordnet.

Der Laschenverbinder 50 ist mit vorzugsweise zwei Schrauben 52 mit dem Türpfosten 41 fest verbunden. Die Dichtplatte 51 mit an die Kontur des Türpfostens angepasster Formung ist als Wasserablauf mit einer Schräge, insbesondere zur Wetterseite abfallenden Schräge, ausgebildet und leitet hierbei das anfallende Wasser, das sich in den Ecken sammelt bzw. hineingedrückt wird, nach außen also zur Wetterseite hin ab. Zwischen der Stoßkante 17 und dem Anschlag 21 des Türpfostens 41 ist ein Spalt, durch den das Regenwasser oberflächlich abgeleitet wird. Wasser gelangt nicht in den Grundkörper 11. Im Durchgangsbereich der Bodenschwelle 10 hilft die Wasserstaustufe 19, dass unter Regen- und Winddruck, Wasser zurückgehalten wird und nicht uneingeschränkt ins Hausinnere gelangen kann. Die Wasserstaustufe 19 ist vorzugsweise durch einen, insbesondere oberen Teil der Außenwand des wetterseitigen Klemmstegs 13a gebildet.

Figur 2 zeigt eine Schnittdarstellung einer barrierefreien Null-mm Bodenschwelle mit Flügelprofil im montierten Zustand.

Die Trittfläche 19" der Bodenschwelle 10 hat keinen Höhenunterschied zum Bodenniveau, sie liegt mit dem Bodenniveau auf einer Ebene und bildet eine Null-mm barrierefreie Bodenschwelle. Der Spalt zwischen Flügelprofil 20 und Bodenschwelle 10 ist frei durchgängig, was mit der Herausforderung einhergeht, Dichtigkeit herzustellen, denn der Anschlag 21 des Flügelprofils 20 überdeckt bei dieser Ausführungsform nicht den Spalt. Der Falzbereich a ist hier deutlich größer und höher, als bei der 20mm barrierefreien Bodenschwellenvariante. Die Abdichtung des Spalts wird hier durch eine Absenkdichtungen 22 hergestellt, die auf der wetterseitigen Seite des Anschlages 21 montiert ist.

Wie bei der in Figur 1 beschriebenen barrierefreien Bodenschwellenvariante, bildet der Grundkörper 11 den Sockel der Bodenschwelle 10 und ist einstückig ausgeführt. Das bringt den Vorteil mit sich, dass er keine Fugen aufweist, in die Wasser eindringen kann. Der Grundkörper 11 bietet mit vorzugsweise zwei Armierungskammern 14 Raum für Stahlverstärkungen.

Das Außenprofil 15 ist mit einer Neigung versehen, die den Wasserablauf nach außen begünstigt. Regenwasser wird durch die Entwässerungsbohrung 15' aufgenommen und abgeleitet, welches dann durch den Grundkörper 11 abgeführt wird und durch Schlitze nach außen in den Boden gelangt.

Das Außenprofil 15 wird auf die Raststege 11a, vorzugsweise mit Hinterschnitt, des Grundkörpers 11 aufgesetzt. Die Klemmstege 13a des Außenprofils 15 greifen von außen herum an den Raststegen 11a des Grundkörpers an; sie dienen zuerst als Positionierungshilfe. Beim Aufdrücken des Außenprofils 15 von oben, gleiten die Klemmstege 13a an den Raststegen 11a des Grundkörpers entlang, bis die Klemmnasen 13b im Hinterschnitt der Raststege 11a einrasten. Raststege 11a und Klemmsteg 13a, 13b sind hier vorzugsweise genauso ausgebildet, wie bei den vorherigen Figuren beschrieben.

**In** dieser Ausführung der Figur 2 dient das Außenprofil 15 als ein Aufnahmeprofil für weitere Trittprofile 16.

Die Trittprofile 16, bevorzugt aus **EPDM** oder Aluminium, werden auf die vorzugsweise profilierten Raststege 15a des Außenprofils 15, insbesondere von dessen Ablaufschräge, aufgerastet. Die Trittprofile 16 sind, insbesondere zu Reinigungszwecken, entnehmbar.

Das Außenprofil 15 sitz fest auf dem Grundkörper 11, kann aber jederzeit von diesem gelöst werden. Die Rastverbindung ist ohne weiteres trennbar, denn der Grundkörper 11 verfügt über Raststege aus einem Material, insbesondere PVC, welches eine Grundelastizität besitzt. Die leichte Beweglichkeit ermöglicht es, dass die Raststege 11a beim Trennvorgang so viel nachgeben, wie erforderlich ist, um die Klemmnase 13b, insbesondere aus dem Hinterschnitt, zu lösen. Sollte durch Abnutzung oder Beschädigung ein Auswechseln des Alu-Aufnahmeprofils 15 nötig sein, so ist dies komfortabel möglich.

Diese Variante bietet sich insbesondere für Neubausituationen an.

Die Figuren 2a und 2b zeigen eine perspektivische Eckansicht einer barrierefreien Null-mm Bodenschwelle im montierten Zustand von der Raum- und von der Wetterseite aus.

Das Außenprofil 15 ist an der Stoßkante 17 mit einem Laschenverbinder 50, z.B. aus Zinkdruckguß, -und einer Dichtplatte 51, vorzugsweise aus PVC, am Türpfosten 41 angelegt.

Der Laschenverbinder 50 und die Dichtplatte 51 werden hierbei konturkonform zum Außenprofil 15 jeweils endseitig an das Außenprofil 15 in Richtung zur Bodenschwelle 10 und zum Türpfosten 41 angeordnet. Der Laschenverbinder 50 ist mit vorzugsweise zwei Schrauben 52 mit dem Türpfosten 41 fest verbunden. Die Dichtplatte 51 mit vorzugsweise an den Türpfosten angepasster Formung ist als Wasserablauf mit zur Wetterseite abfallender Schräge ausgebildet und leitet hierbei das anfallende Wasser, das sich in den Ecken sammelt bzw. hineingedrückt wird, nach außen hin ab. Zwischen der Stoßkante 17 und dem Anschlag 21 des Türpfostens 41 ist ein Spalt, durch den das Regenwasser oberflächlich abgeleitet wird. Wasser gelangt nicht in den Grundkörper 11. Im Durchgangsbereich der Bodenschwelle 10 hilft die Wasserstaustufe 19, dass unter Regen- und Winddruck, Wasser zurückgehalten wird und nicht uneingeschränkt ins Hausinnere gelangen kann. Die Wasserstaustufe 19 ist vorzugsweise durch einen, insbesondere oberen Teil der Außenwand des wetterseitigen Klemmstegs 13a gebildet.

Figur 3 zeigt eine Schnittdarstellung einer barrierefreien Bodenschwelle mit Flügelprofil im montierten Zustand mit auf den Fußboden aufgesetztem Grundkörper, insbesondere ohne Sockelprofil im Boden. Die Konstruktion unterscheidet sich zur Ausführungsform nach Figur 1 durch einen in der Höhe reduzierten Grundkörper 11. Er bildet hier nicht gleichzeitig auch das Sockelprofil, das unter Bodenniveau liegt. Hier ist der Renovierungsfall dargestellt, bei dem die Bodenschwellenkonstruktion im Wesentlichen identisch ist mit der aus Figur 1, aber nur oberhalb des Bodenniveaus. Bei der Variante nach Figur 3 wird die Bodenschwelle 10 auf dem Bodenniveau aufgesetzt und im Boden befestigt, vorzugsweise mit Schrauben. Die einheitliche Bodenschwellenkonstruktion, die aus der Kombination von Grundkörper 11 mit einheitlicher Anschlussgeometrie zu den aufgeklipsten Trittprofilen zusammengesetzt ist, ist kostengünstig und vermeidet eine unnötige Teilevielfalt.

Der Grundkörper 11 bietet vorzugsweise Platz für einen Flachstahl 80 unterhalb eines Schließteils zur Erhöhung einer Widerstandklasse beim Einbruch. Idealerweise sind solche Flachstähle 80 immer aus dem Verschnitt der Getriebestangen zur Hand.

Figur 4 zeigt eine Schnittdarstellung einer barrierefreien Null-mm Bodenschwelle mit Flügelprofil im montierten Zustand mit einem auf einem Balkonanschlussprofil 60 aufgesetztem Grundkörper 11 und. Im Renovierungsfall kann der höhenreduzierte Grundkörper 11, der zur Montage auf dem Fußboden geeignet ist, bei vorhandenen Balkonanschlussprofilen 60, auf diese aufgeklipst werden.

Neben der einheitlichen Anschlussgeometrie an der Oberseite zu den aufgeklipsten Trittprofilen, die ein Außenprofil und ein Innenprofil 12 umfassen, ist die Unterseite des Grundkörpers 11 so ausgebildet, dass diese bei Bedarf, wie in dieser Darstellung gezeigt, auf ein Balkonanschlussprofil aufgeklipst werden kann. Der Grundkörper 11 ist in dieser konstruktiven Ausformung, universell nach den Figuren 3 und 4 verwendbar.

Die Außenprofile 13 und 15 können zusätzlich mit einem Klebeband am PVC-Grundkörper 11 fixiert werden.

Den seitlichen Abschluss der Bodenschwelle bilden die Laschenverbinder 70, die vorzugsweise aus PVC sind.

### Bezugszeichenliste

- 100: Türschwellensystem mit Bodenschwelle
- 10: Bodenschwelle
- 11: Grundkörper
- 11a: Raststege, vorzugsweise mit Hinterschnitt
- 11b: Steg (vorzugsweise entfernbar) zur/über Entwässerungskammer
- 12: Innenprofil
- 13: Außenprofil
- 13a: Klemmstege
- 13b: Klemmnasen
- 14: Armierungskammer
- 15: Außenprofil mit Aufnahmebereich für Trittprofile
- 15a: Raststege
- 15': Entwässerungsbohrung
- 16: Trittprofil (Alu oder EPDM)
- 16a: Raststeg, insbesondere mit Hinterschnitt
- 17, 18: Stoßkanten
- 19: Wasserstaustufe
- 19': Ablaufschräge
- 19": Trittfläche von Außenprofil und Innenprofil
- 20: Drehflügelprofil
- 21: Anschlag
- 22: Absenkdichtung
- a: Falzbereich
- 40: Türrahmen
- 41: Türpfosten
- 50: Laschenverbinder, insbesondere aus Zinkdruckguß
- 51: Dichtplatte, insbesondere aus PVC
- 52: Schraube
- 60: Balkonanschlussprofil
- 70: PVC-Laschenverbinder (außen an der Bodenschwelle)
- 80: Flachstahl

## Patentansprüche

1. Türrahmen mit seitlichen Türpfosten (41), die an ihren oberen Enden mit einem oberen Türholm und an ihren unten Enden mit einer unteren Bodenschwelle (10) verbunden sind, wobei die Bodenschwelle (10) einen Grundkörper (11) umfasst, auf den oberseitig ein Außenprofil (13, 15) und ein Innenprofil (12) aufgesetzt sind, die jeweils zumindest teilweise den Trittflächenbereich (19") der Bodenschwelle (10) bilden, wobei die unteren Enden der Türpfosten (41), insbesondere direkt auf dem Grundkörper (11) aufstehend, an dem Grundkörper (11) befestigt sind und das Innenprofil (12) und das Außenprofil (13, 15) im Einbauzustand in der lichten Weite zwischen den Türpfosten (41) von oben klemmend und lösbar auf den Grundkörper (11) aufgesetzt sind, **dadurch gekennzeichnet, dass** die Wasser-Ablaufschräge des Außenprofils (15) ein Aufnahmeprofil für wenigstens ein weiteres Trittprofil (16) bildet mit mindestens einem nach oben weisenden Raststeg (15a), vorzugsweise zwei nach oben weisenden Raststegen (15a), vorzugsweise beidseitig profiliertem Raststeg (15a), der/die rastend mit Raststegen (16a), vorzugsweise hinterschnittenen Raststegen (16a), an dem wenigstens einen Trittprofil (16) verbindbar sind.

2. Türrahmen nach Anspruch 1, **dadurch gekennzeichnet, dass** der Grundkörper (11) von dem Innenprofil (12) und dem Außenprofil (13, 15) oberseitig in Richtung senkrecht zu seiner Längserstreckung vollständig und lückenlos abgedeckt ist, insbesondere das Innenprofil und das Außenprofil in einer Richtung senkrecht zu deren Längserstreckung kontaktierend aneinander anliegen.

3. Türrahmen nach einem der vorhergehenden Ansprüche, **dadurch gekennzeichnet, dass** die am Innenprofil (12) und am Außenprofil (13, 15) angeordneten Trittflächenteilbereiche alleinig den gesamten Trittflächenbereich (19") der Bodenschwelle (10) bilden.

4. Türrahmen nach einem der vorherigen Ansprüche, **dadurch gekennzeichnet, dass** ein rauminnenseitiger vertikaler oder horizontaler Flächenbereich des Innenprofils (12) eine Dichtfläche bildet, die im geschlossenen Zustand einer Tür mit einer Dichtung am Anschlag (21) der Tür dichtend zusammenwirkt.

5. Türrahmen nach einem der vorherigen Ansprüche, **dadurch gekennzeichnet, dass** das Innenprofil (12) stumpf auf ein Maß kleiner gleich dem lichten Maß zwischen den Türpfosten am Ort des Innenprofils (12) stumpf geschnitten ist, insbesondere auf ein Maß kleiner gleich dem Abstand zwischen den Oberflächen der sich gegenüberliegenden Glasleistennute der Türpfosten (41) und das Außenprofil (13, 15) auf ein Maß kleiner gleich dem lichten Maß zwischen den Türpfosten am Ort des Außenprofils (13, 15) stumpf geschnitten ist, insbesondere auf ein Maß kleiner gleich dem Abstand zwischen den Laschenverbindern (50), insbesondere zwischen deren jeweiligen den Grundkörper (11) überdeckenden Teil, mit denen der Grundkörper (11) mit den Türpfosten verbunden ist.

6. Türrahmen nach einem der vorherigen Ansprüche, **dadurch gekennzeichnet, dass** ein den Grundkörper (11) überdeckender Teilbereich eines Laschenverbinders (50) eine Verlängerung des Trittflächenteilbereichs des Außenprofils (13, 15) bildet, insbesondere wobei eine Dichtplatte (51) an diesem Teilbereich befestigt ist, insbesondere eine separate Dichtplatte form- und/oder kraftschlüssig befestigt ist, vorzugsweise wobei die Dichtplatte eine zur Wetterseite und/oder zum Außenprofil (13, 15) abfallende Schräge aufweist.

7. Türrahmen nach einem der vorherigen Ansprüche, **dadurch gekennzeichnet, dass** der Grundkörper (11) ein Extrusionsprofil ist, das längenunabhängig an seiner Oberseite gleichbleibende Anschlussgeometrien für das Innenprofil (12) und Außenprofil (13, 15) aufweist.

8. Türrahmen nach einem der vorhergehenden Ansprüche, **dadurch gekennzeichnet, dass** das Außenprofil (13, 15) aus einem Metall, insbesondere aus Aluminium ausgebildet ist und das Innenprofil (12) aus Kunststoff, insbesondere PVC ausgebildet ist.

9. Türrahmen nach einem der vorhergehenden Ansprüche, **dadurch gekennzeichnet, dass** das Außenprofil (13, 15), insbesondere unter seinem Trittflächenteilbereich, mindestens zwei Klemmstege (13a), insbesondere mit aufeinanderzuweisenden Klemmnasen (13b), aufweist, die klemmend oder rastend um mindestens zwei, vorzugsweise hinterschnittene Raststege (11a) des Grundkörpers (11) herum angeordnet sind.

10. Türrahmen nach einem der vorhergehenden Ansprüche, **dadurch gekennzeichnet, dass** die Klemmstege (13a) mit den Klemmnasen (13b), parallel zueinander und spiegelbildlich symmetrisch ausgebildet sind und die Raststege (11a) parallel zueinander und spiegelbildlich symmetrisch ausgebildet sind.

11. Türrahmen nach einem der vorhergehenden Ansprüche, **dadurch gekennzeichnet, dass** mehrere Raststege (15a) mit zur Wetterseite zunehmender Raststeghöhe auf der Wasser-Ablaufschräge des Außenprofils (15) angeordnet sind.

12. Türrahmen nach Anspruch 11, **dadurch gekennzeichnet, dass** das wenigstens eine Trittprofil (16) aus Aluminium oder EPDM-Gummimaterial hergestellt ist.

13. Türrahmen nach einem der vorhergehenden Ansprüche, **dadurch gekennzeichnet, dass** das Außenprofil (15), insbesondere dessen wetterseitige Wasser-Ablaufschräge Entwässerungsdurchbrüche (15') aufweist, vorzugsweise wobei der Grundkörper im Bereich unter der Wasser-Ablaufschrägen des Außenprofils einen Entwässerungskanal aufweist, insbesondere unter einem entfernbaren Deckel.

14. Türrahmen nach einem der vorhergehenden Ansprüche, **dadurch gekennzeichnet, dass** das Außenprofil (13, 15) eine Wasserstaustufe (19) aufweist, insbesondere am Übergang zwischen dem Trittflächenteilbereich (19") des Außenprofils (13, 15) und der Wasserablaufschräge, insbesondere wobei die Wasserstaustufe (19) durch den wetterseitigen Wandbereich eines Klemmstegs (13a, 15a) gebildet ist, weiter bevorzugt wobei der Trittflächenteilbereich (19") an der Wasserstaustufe (19) unterschnitten ist.

15. Verfahren zur Montage eines Türrahmens nach einem der vorhergehenden Ansprüche, umfassend folgende Schritte:
a. der Grundkörper (11) wird auf das benötigte Maß geschnitten, insbesondere mit Armierung versehen,
b. Laschenverbinder (50), insbesondere zusammen mit Dichtplatte (51), werden am Grundkörper (11) befestigt,
c. der Grundkörper (11) wird mit Verbindern (70) rechts und links außen versehen und mit diesen an den Türpfosten (41) befestigt, insbesondere in diese eingeschoben, insbesondere durch Verschrauben mittels der Laschenverbinder (50),
d. das Außenprofil wird auf ein Maß kleiner gleich dem lichten Maß zwischen den beiden Türpfosten (41), insbesondere zwischen den beiden Laschenverbindern (50), insbesondere auch den beiden Dichtplatten (51) geschnitten und von oben auf den Grundkörper (11) aufgesetzt, insbesondere in diesen eingeklipst, vorzugsweise werden weitere Trittprofile (16) auf das Außenprofil (15) aufgesetzt,
e. das Innenprofil wird auf ein Maß kleiner gleich dem lichten Maß zwischen den Türpfosten, insbesondere kleiner gleich dem Maß zwischen den Glasleistenoberflächen der Türpfosten und/oder der aufstehenden Lasche der Laschenverbinder (50) geschnitten und auf den Grundkörper (11) aufgesetzt, insbesondere durch Einklipsen, vorzugsweise durch Eindrehen,
f. insbesondere wird nach dem Aufsetzen des Außenprofils (15) durch die Öffnungen im Außenprofil (15) jeweils ein Loch in den Grundkörper gebohrt wird und oder der Steg zur unter der Wasserablaufschräge liegenden Entwässerungskammer entfernt wird,
**dadurch gekennzeichnet, dass**
g. wenigstens ein weiteres Trittprofil (16) rastend mit Raststegen (16a) mit mindestens einem nach oben weisenden Raststeg (15a) auf der Wasser-Ablaufschräge des Außenprofils (15) verbunden wird.

## Claims

1. Door frame having lateral door jambs (41) which are connected at their upper ends to an upper door head and at their lower ends to a lower floor threshold (10), wherein the floor threshold (10) comprises a base body (11) onto which an outer profile (13, 15) and an inner profile (12) are mounted at the top side, said profiles in each case at least partially forming the tread-surface region (19") of the floor threshold (10), wherein the lower ends of the door jambs (41) are fastened to the base body (11), in particular standing directly on the base body (11), and the inner profile (12) and the outer profile (13, 15), in the installed state, are mounted in a clamping manner and releasably from above onto the base body (11) in the clear width between the door jambs (41), **characterized in that** the water run-off slope of the outer profile (15) forms a receiving profile for at least one further tread profile (16) with at least one upwardly directed latching web (15a), preferably two upwardly directed latching webs (15a), preferably a latching web (15a) profiled on both sides, which is/are connectable in a latching manner to latching webs (16a), preferably undercut latching webs (16a), on the at least one tread profile (16).

2. Door frame according to Claim 1, **characterized in that** the base body (11) is covered completely and without any gaps by the inner profile (12) and the outer profile (13, 15) at the top side in a direction perpendicular to its longitudinal extent, in particular the inner profile and the outer profile lie against one another so as to be in contact in a direction perpendicular to their longitudinal extent.

3. Door frame according to either of the preceding claims, **characterized in that** the tread-surface subregions arranged on the inner profile (12) and on the outer profile (13, 15) alone form the entire tread-surface region (19") of the floor threshold (10).

4. Door frame according to one of the preceding claims, **characterized in that** a room-inner-side vertical or horizontal surface region of the inner profile (12) forms a sealing surface which, in the closed state of a door, interacts in a sealing manner with a seal at the stop (21) of the door.

5. Door frame according to one of the preceding claims, **characterized in that** the inner profile (12) is cut square square to a dimension less than or equal to the clear dimension between the door jambs at the location of the inner profile (12), in particular to a dimension less than or equal to the distance between the surfaces of the oppositely situated glass-strip grooves of the door jambs (41), and the outer profile (13, 15) is cut square to a dimension less than or equal to the clear dimension between the door jambs at the location of the outer profile (13, 15), in particular to a dimension less than or equal to the distance between the plate connectors (50), in particular between their respective parts covering the base body (11) that are used to connect the base body (11) to the door jambs.

6. Door frame according to one of the preceding claims, **characterized in that** a sub-region, covering the base body (11), of a plate connector (50) forms an extension of the tread-surface sub-region of the outer profile (13, 15), in particular wherein a sealing plate (51) is fastened to said sub-region, in particular a separate sealing plate is fastened in a form-fitting and/or force-fitting manner, preferably wherein the sealing plate has a slope which descends in relation to the weather side and/or to the outer profile (13, 15).

7. Door frame according to one of the preceding claims, **characterized in that** the base body (11) is an extrusion profile which, independently of length, has at its top side invariable connection geometries for the inner profile (12) and outer profile (13, 15).

8. Door frame according to one of the preceding claims, **characterized in that** the outer profile (13, 15) is formed from a metal, in particular from aluminium, and the inner profile (12) is formed from plastic, in particular PVC.

9. Door frame according to one of the preceding claims, **characterized in that** the outer profile (13, 15) has, in particular below its tread-surface sub-region, at least two clamping webs (13a), in particular with clamping noses (13b) directed towards one another, which are arranged in a clamping or latching manner around at least two, preferably undercut, latching webs (11a) of the base body (11).

10. Door frame according to one of the preceding claims, **characterized in that** the clamping webs (13a) with the clamping noses (13b) are formed parallel to one another and in a mirror-invertedly symmetrical manner, and the latching webs (11a) are formed parallel to one another and in a mirror-invertedly symmetrical manner.

11. Door frame according to one of the preceding claims, **characterized in that** multiple latching webs (15a) with a latching-web height that increases in relation to the weather side are arranged on the water run-off slope of the outer profile (15).

12. Door frame according to Claim 11, **characterized in that** the at least one tread profile (16) is produced from aluminium or EPDM rubber material.

13. Door frame according to one of the preceding claims, **characterized in that** the outer profile (15), in particular the weather-side water run-off slope thereof, has drainage apertures (15'), preferably wherein the base body has a drainage channel in the region below the water run-off slopes of the outer profile, in particular below a removable cover.

14. Door frame according to one of the preceding claims, **characterized in that** the outer profile (13, 15) has a water build-up step (19), in particular at the transition between the tread-surface sub-region (19") of the outer profile (13, 15) and the water run-off slope, in particular wherein the water build-up step (19) is formed by the weather-side wall region of a clamping web (13a, 15a), further preferably wherein the tread-surface sub-region (19") is undercut at the water build-up step (19).

15. Method for installing a door frame according to one of the preceding claims, comprising the following steps:
a. cutting the base body (11) to the required dimension, it being provided in particular with reinforcement,
b. fastening plate connectors (50), in particular together with sealing plates (51), to the base body (11),
c. providing the base body (11) with connectors (70) on the left- and right-hand sides at the outside and, by way thereof, fastening it to the door jambs (41), in particular inserting it into said door jambs, in particular by way of screw connection using the plate connectors (50),
d. cutting the outer profile to a dimension less than or equal to the clear dimension between the two door jambs (41), in particular between the two plate connectors (50), in particular also the two sealing plates (51), and, from above, mounting said outer profile onto the base body (11), in particular particular clipping it into said base body, preferably mounting further tread profiles (16) onto the outer profile (15),
e. cutting the inner profile to a dimension less than or equal to the clear dimension between the door jambs, in particular less than or equal to the dimension between the glass-strip surfaces of the door jambs and/or the upright plates of the plate connectors (50) and mounting said inner profile onto the base body (11), in particular by clipping in, preferably by screwing in,
f. in particular after the mounting of the outer profile (15), drilling a hole into the base body through each of the openings in the outer profile (15) and/or removing the web to the drainage chamber situated below the water run-off slope,
**characterized in that**
g. connecting at least one further tread profile (16) in a latching manner by way of latching webs (16a) to at least one upwardly directed latching web (15a) on the water run-off slope of the outer profile (15).

## Revendications

1. Cadre de porte présentant des montants de porte (41) latéraux qui sont reliés au niveau de leurs extrémités supérieures à un longeron de porte supérieur et, au niveau de leurs extrémités inférieures, à un seuil (10) inférieur, le seuil (10) comprenant un corps de base (11) sur lequel sont placés, sur la face supérieure, un profilé externe (13, 15) et un profilé interne (12), qui forment à chaque fois au moins partiellement la zone de surface de marche (19") du seuil (10), les extrémités inférieures des montants de porte (41) étant fixées au corps de base (11), en particulier de manière directement dressée sur le corps de base (11), et le profilé interne (12) et le profilé externe (13, 15) étant placés, dans l'état de montage, dans la largeur intérieure entre les montants de porte (41) par le haut de manière serrée et amovible sur le corps de base (11), **caractérisé en ce que** la pente d'évacuation d'eau du profilé externe (15) forme un profilé de réception pour au moins un autre profilé de marche (16) présentant au moins une barrette d'encliquetage (15a) orientée vers le haut, de préférence deux barrettes d'encliquetage (15a) orientées vers le haut, de préférence une barrette d'encliquetage (15a) profilée des deux côtés, qui peut/peuvent être reliée(s) par encliquetage à des barrettes d'encliquetage (16a), de préférence des barrettes d'encliquetage (16a) à contre-dépouille, sur ledit au moins un profilé de marche (16) .

2. Cadre de porte selon la revendication 1, **caractérisé en ce que** le corps de base (11) est recouvert complètement et sans vide par le profilé interne (12) et le profilé externe (13, 15) sur la face supérieure dans la direction perpendiculaire à son étendue longitudinale, en particulier, le profilé interne et le profilé externe sont placés en contact l'un contre l'autre dans une direction perpendiculaire à leur étendue longitudinale.

3. Cadre de porte selon l'une des revendications précédentes, **caractérisé en ce que** les zones partielles de surface de marche agencées au niveau du profilé interne (12) et du profilé externe (13, 15) forment seules la zone globale de surface de marche (19") du seuil (10).

4. Cadre de porte selon l'une des revendications précédentes, **caractérisé en ce qu'**une zone surfacique côté intérieur de la pièce, verticale ou horizontale, du profilé interne (12) forme une surface d'étanchéité qui coopère de manière étanche, dans l'état fermé d'une porte, avec un joint au niveau de la butée (21) de la porte.

5. Cadre de porte selon l'une des revendications précédentes, **caractérisé en ce que** le profilé interne (12) est coupé avec des bords droits avec des bords droits à une dimension inférieure ou égale à la dimension intérieure entre les montants de porte au niveau du profilé interne (12), en particulier à une dimension inférieure ou égale à la distance entre les surfaces des rainures de vitrage opposées des montants de porte (41), et le profilé externe (13, 15) est coupé avec des bords droits à une dimension inférieure ou égale à la dimension intérieure entre les montants de porte au niveau du profilé externe (13, 15), en particulier à une dimension inférieure ou égale à la distance entre les raccords à languette (50), en particulier entre leur partie respective recouvrant le corps de base (11), avec lesquels le corps de base (11) est relié aux montants de porte.

6. Cadre de porte selon l'une des revendications précédentes, **caractérisé en ce qu'**une zone partielle d'un raccord à languette (50) recouvrant le corps de base (11) forme un prolongement de la zone partielle de surface de marche du profilé externe (13, 15), en particulier une plaque d'étanchéité (51) étant fixée à cette zone partielle, en particulier une plaque d'étanchéité séparée étant fixée par complémentarité de forme et/ou à force, de préférence, la plaque d'étanchéité présentant une pente descendant vers le côté intempéries et/ou vers le profilé externe (13, 15).

7. Cadre de porte selon l'une des revendications précédentes, **caractérisé en ce que** le corps de base (11) est un profilé extrudé, qui présente des géométries de raccordement, qui restent identiques sur sa face supérieure, indépendamment de la longueur, pour le profilé interne (12) et le profilé externe (13, 15).

8. Cadre de porte selon l'une des revendications précédentes, **caractérisé en ce que** le profilé externe (13, 15) est réalisé en métal, en particulier en aluminium et le profilé interne (12) est réalisé en matériau synthétique, en particulier en PVC.

9. Cadre de porte selon l'une des revendications précédentes, **caractérisé en ce que** le profilé externe (13, 15) présente, en particulier sous sa zone partielle de surface de marche, au moins deux traverses de serrage (13a), présentant en particulier des nez de serrage (13b) orientés l'un vers l'autre, qui sont agencées par serrage ou encliquetage autour d'au moins deux traverses d'encliquetage (11a), de préférence à contre-dépouille, du corps de base (11).

10. Cadre de porte selon l'une des revendications précédentes, **caractérisé en ce que** les traverses de serrage (13a) sont réalisées avec les nez de serrage (13b) de manière parallèle l'une à l'autre et avec une symétrie par rapport à un miroir et les traverses d'encliquetage (11a) sont réalisées de manière parallèle l'une à l'autre et avec une symétrie par rapport à un miroir.

11. Cadre de porte selon l'une des revendications précédentes, **caractérisé en ce que** plusieurs traverses d'encliquetage (15a) présentant une hauteur de traverse d'encliquetage augmentant vers le côté intempéries sont agencées sur la pente d'écoulement d'eau du profilé externe (15).

12. Cadre de porte selon la revendication 11, **caractérisé en ce que** ledit au moins un profilé de marche (16) est réalisé en aluminium ou en matériau de caoutchouc EPDM.

13. Cadre de porte selon l'une des revendications précédentes, **caractérisé en ce que** le profilé externe (15), en particulier sa pente d'écoulement d'eau côté intempéries, présente des trous de drainage (15'), de préférence, le corps de base présentant, dans la zone sous les pentes d'écoulement d'eau du profilé externe, un canal de drainage, en particulier sous un couvercle amovible.

14. Cadre de porte selon l'une des revendications précédentes, **caractérisé en ce que** le profilé externe (13, 15) présente un niveau de retenue d'eau (19), en particulier au niveau de la transition entre la zone partielle de surface de marche (19") du profilé externe (13, 15) et la pente d'écoulement d'eau, en particulier, le niveau de retenue d'eau (19) étant formé par la zone de paroi côté intempéries d'une traverse de serrage (13a, 15a), plus préférablement, la zone partielle de surface de marche (19") étant à contre-dépouille au niveau du niveau de retenue d'eau (19).

15. Procédé pour le montage d'un cadre de porte selon l'une quelconque des revendications précédentes, comprenant les étapes suivantes :
a. le corps de base (11) est coupé à la dimension nécessaire, en particulier pourvu d'une armature,
b. des raccords à languette (50), en particulier conjointement avec la plaque d'étanchéité (51), sont fixés au corps de base (11),
c. le corps de base (11) est pourvu à l'extérieur, à droite et à gauche, de raccords (70) et fixé à l'aide de ceux-ci aux montants de porte (41), en particulier inséré dans ceux-ci, en particulier par vissage au moyen des raccords à languette (50),
d. le profilé externe est coupé à une dimension inférieure ou égale à la dimension intérieure entre les deux montants de porte (41), en particulier entre les deux raccords à languette (50), en particulier également les deux plaques d'étanchéité (51), et placé par le haut sur le corps de base (11), en particulier clipsé dans celui-ci, de préférence d'autres profilés de marche (16) sont placés sur le profilé externe (15),
e. le profilé interne est coupé à une dimension inférieure ou égale à la dimension intérieure entre les montants de porte, en particulier inférieure ou égale à la dimension entre les surfaces de vitrage des montants de porte et/ou de la languette dressée du raccord à languette (50), et placé sur le corps de base (11), en particulier par clipsage, de préférence par vissage,
f. en particulier, après le placement du profilé externe (15), un trou est à chaque fois foré dans le corps de base à travers les ouvertures dans le profilé externe (15) et/ou la traverse pour la chambre de drainage située sous la pente d'évacuation d'eau est enlevée
**caractérisé en ce que**
g. au moins un autre profilé de marche (16) est relié par encliquetage à l'aide de traverses d'encliquetage (16a) à au moins une traverse d'encliquetage (15a) orientée vers le haut sur la pente d'évacuation d'eau du profilé externe (15).
